# EUROPÄISCHE PATENTANMELDUNG

(11) **EP 0 268 703 A1**
(43) Veröffentlichungstag der Anmeldung: **01.06.1988**
(21) Anmeldenummer: 86116576.9
(22) Anmeldetag: 25.11.1986
(51) Int. Cl.: B30B 9/06

(54) **Siebmantelpresse zum Abpressen von Flüssigkeit enthaltendem faserigem Pressgut**

(71) Anmelder: Braunschweigische Maschinenbauanstalt AG, D-38122 Braunschweig (DE)
(72) Erfinder: Schmidt, Hans, D-3384 Liebenburg 1 (DE)
(74) Vertreter: Döring, Rudolf (DE)

(57) **Zusammenfassung**

Die Siebmantelpresse zum Abpressen von Flüssigkeit enthaltendem faserigem Gut, insbesondere zum Entwässern von extrahierten Zuckerrübenschnitzeln, weist einen vorzugsweise liegend angeordneten Siebmantel (3) mit diesem zugeordnetem Füllschacht (9) auf und ist als Kolbenpresse mit in den beiden Endbereichen des Siebmantels gehaltenen getrennt antreibbaren Verdrängerkolben (1 bzw. 2) ausgerüstet. Der eine Verdrängerkolben ist als dem Innenquerschnitt des Siebmantels angepaßter Füllkolben (1) ausgebildet, während der andere als Preßkolben (2) unter Bildung einer ringförmig verlaufenden Austragöffnung (12) einen im Querschnitt geringer als der Siebmantel bemessenen Endabschnitt (2a) und einen sich von diesem in Richtung auf den Füllkolben hin verjüngenden Abschnitt (2b) aufweist. Der Füllkolben (1) und der Verdrängerkolben (2) sind mit getrennt betätigbaren Antrieben in Form von Kolben-Zylinder-Anordnungen (6 bzw. 7) ausgerüstet (Fig. 1).

## Beschreibung

Die Erfindung betrifft eine Siebmantelpresse zum Abpressen von Flüssigkeit enthaltendem faserigem Preßgut, insbesondere zum Entwässern von extrahierten Zuckerrübenschnitzeln, mit vorzugsweise liegend angeordnetem Siebmantel sowie im Bereich des einen Endes in dem Siebmantel ausmündenden Füllschacht, einem in dem Siebmantel geführten, antreibbaren Preß- und Förderelement sowie einer am anderen Ende des Siebmantels vorgesehenen Austragöffnung und unter dem Siebmantel angeordnetem Flüssigkeitsauffangbehälter.

Es sind Pressen der vorgenannten Art bekannt (Buch "Technologie des Zuckers", Ferdinand Schneider, Verlag M.u.H. Schaper, Hannover, 2.Auflage 1968, Seiten 222 bis 227).

Diese Siebmantelpressen sind als Spindelpressen ausgeführt, d.h. in dem Siebmantel sind eine oder zwei wendelförmige Preßspindeln als antreibbare Preß- und Förderelemente vorgesehen. Beim Preßvorgang dieser bekannten Siebmantelpressen verdichten die wendelförmigen Preßspindeln während ihrer Rotationsbewegung das Preßgut durch Friktion zwischen den Wendelgängen und dem Siebmantel. Der Preßdruck derartiger Pressen ist im wesentlichen abhängig vom inneren Reibwinkel des Preßgutes. Hierdurch wird für Preßgüter mit geringer innerer Reibung, wie beispielsweise für extrahierte Zuckerrübenschnitzel, der Preßdruck auf relativ geringe Werte begrenzt, so daß der Grad der Abpressung und damit die Erhöhung des Trockensubstanzgehaltes des abgepreßten Gutes ebenfalls entsprechend niedrig begrenzt ist.

Darüber hinaus kommt es bei ein und demselben Preßgut durch unterschiedliche innere Reibverhältnisse zu entsprechend unterschiedlichen Preßergebnissen.

Schließlich ist die Preßzeit durch die notwendige Spindeldrehzahl und die Pressenlänge auf relativ geringe Werte beschränkt.

Der Erfindung liegt die Aufgabe zugrunde, eine Siebmantelpresse der einleitend genannten Art so auszubilden, daß eine weitgehend von den inneren Reibverhältnissen des Preßgutes unabhängige Einstellung des Preßdruckes und eine frei wählbare Einstellung der Preßzeiten ermöglicht wird, um höhere Abpressungen und damit größere Trockensubstanzgehalte zu erreichen.

Zur Lösung vorstehender Aufgabe kennzeichnet sich die einleitend genannte Siebmantelpresse dadurch, daß die Presse als Kolbenpresse mit in den beiden Endbereichen des Siebmantels gehaltenen, getrennt antreibbaren Verdrängerkolben ausgebildet ist, von denen der eine als dem Innenquerschnitt des Siebmantels angepaßter Füllkolben und der andere als Preß kolben ausgeführt sind, wobei der Preßkolben zur Bildung einer ringförmig verlaufenden Austragöffnung einen im Querschnitt geringer als der Siebmantel bemessenen Endabschnitt und einen sich von diesem in Richtung auf den Füllkolben hin verjüngenden Abschnitt aufweist.

Durch die getrennt angetriebenen beiden Kolben, welche unterschiedliche Aufgaben erfüllen, kann mittels des Füllkolbens das durch den Füllschacht in den Siebmantel eingebrachte nasse Preßgut in Richtung zum Preßkolben gefördert und dabei gegen das bereits in dem Preßraum befindliche Preßgut gedrückt werden. Bei diesem Füllvorgang wird das neu in den Siebmantel eingeführte Gut bereits durch den sich aufbauenden Preßdruck vorentwässert.

Die eigentliche Entwässerung wird jedoch durch den dem Füllkolben gegenüberliegenden Preßkolben bewirkt, welcher ebenso wie der Füllkolben hin und her antreibbar ist und bei seiner jeweiligen Einschubbewegung in das Preßgut bei anderendig abgeschlossenem Preßraum zu einem sehr erheblichen Druckaufbau in dem Preßgut führt, wobei gleichzeitig mit dem Aufbau des Preßgutes auch eine Querbewegung des Gutes im Bereich des verjüngten Abschnittes des Preßkolbens bewirkt wird. Es erfolgt also beim Preßvorgang durch die Einschubbewegung des Preßkolbens gleichzeitig eine Volumenverminderung des Preßgutes mit einer geringen Querbewegung, durch die die Drainagefähigkeit bzw. die Schaffung neuer Drainagewege verbessert wird.

Der durch den Preßkolben in dem Siebmantel erzeugte Preßdruck kann über eine beliebige Zeitspanne aufrecht erhalten werden, ehe durch eine Verschiebung der in dem Siebmantel befindlichen Gutsäule zusammen mit dem Preßkolben in Ausschubrichtung bewegt wird, um das im Bereich des Ringspaltes zwischen dem Preßkolben und dem Siebmantel befindliche Preßgut dabei auszutragen.

Die für die Betätigung des Füll- und Preßkolbens notwendigen Antriebskräfte sind wesentlich geringer als die Antriebskräfte für Spindelpressen. Trotz des hohen Preßdruckes, welcher mit der neuen Siebmantelpresse erzeugt wird, wird eine Zerstörung der Preßgutteilchen durch Zerreiben bzw. durch eine Walkbewegung vermieden, so daß sich die neue Presse insbesondere für extrahierte Zuckerrübenschnitzel eignet, die beim Abpressen mittels Spindelpressen zu erhöhter Musbildung neigen.

Erfahrungen haben gezeigt, daß mittels Spindelpressen etwa Abpressungen von extrahierten Zuckerrübenschnitzeln bis ca. 30% Trockensubstanz erreichbar sind, während beim Anmeldungsgegenstand Werte bis zu 40% Trockensubstanz erreicht werden. Dieser erhöhte Trockensubstanzgehalt ist von besonderer Bedeutung, wenn nachfolgend das abgepreßte Gut einer thermischen Trocknungsbehandlung unterworfen werden muß, für die sehr erhebliche Energiemengen erforderlich sind.

Besonders zweckmäßig ist es, wenn der sich verjüngende Abschnitt des Preßkolbens kegel- oder pyramidenförmig ausgebildet ist. Die Länge des sich verjüngenden Abschnittes des Preßkolbens kann so gewählt werden, daß er bis in die Nähe des Füllkolbens in dessen eingeschobener Stellung reicht.

Die beiden Verdrängerkolben sind zweckmäßig mit getrennten Kolben-Zylinder-Antrieben verbunden, wobei es günstig ist, wenn der mit dem Preßkolben verbundene Antrieb mit einem ein- und ausschaltbaren Druckbegrenzungsventil ausgerüstet ist. Hierdurch kann eine Verschiebung der Gutsäule und des Preßkolbens zum Zwecke des Austrages des abgepreßten Gutes erfolgen, wobei der Preßkolben jedoch während der Ausschubbewegung mit einem Ausschubgegendruck belastet bleibt.

Als besonders zweckmäßig hat es sich erwiesen, wenn die beiden Verdrängerkolben hohl und ihre mit dem Preßgut zusammenwirkenden Wandungen als Siebwandungen ausgebildet sind. Hierdurch wird eine zusätzliche Abführung der Flüssigkeit aus dem Preßgut ermöglicht. Im Bereich des konischen Abschnittes des Preßkolbens wird gleichzeitig eine Verminderung des Weges der Flüssigkeit aus dem Preßgut erreicht und hierdurch die notwendige Preßzeit verringert.

Bei einer weiteren zweckmäßigen Ausführung ist der Siebmantel in Richtung vom Füllkolben zum Preßkolben hin konisch erweitert ausgebildet. Hierdurch wird eine Reduzierung des erforderlichen Fülldruckes zum Weiterschieben des Preßgutkuchens und des Preßkolbens erzielt.

Durch die weitere im Anspruch 6 beschriebene Ausbildung kann zu Beginn der Rückführung des Füllkolbens ein sicherer Abschluß des Preßraumes gegen unkontrollierte Preßgutbewegungen erzielt werden, bie der Füllkolben das neu zugeführte Gut wieder in den eigentlichen Preßraum überführt.

Um einen ungewollten Gutaustrag während der Bewegung des Füllkolbens oder des Preßkolbens in dessen Einschubrichtung zu vermeiden, kann gemäß Anspruch 7 ein ringförmiges Sperrventil im Bereich des Austragendes des Siebmantels zum wahlweisen Verschließen und Freigeben des Ringspaltes zwischen dem Preßkolben und dem Siebmantel vorgesehen sein.

Die gemäß Anspruch 8 beschriebene Ausführungsform dient zur Erzielung extrem langer Preßzeiten, wobei für die Füllung nur ein einziger Füllkolben mit zugehöriger Antriebseinrichtung erforderlich ist.

Die Verfahrensschritte zum Abpressen von Flüssigkeit enthaltendem faserigem Preßgut mittels der neuen Siebmantelpresse sind im Anspruch 9 im einzelnen angegeben.

Die Zeichnung gibt in rein schematischer Darstellung Ausführungsbeispiele der Erfindung wieder.

Es zeigen:
Fig. 1 einen Längsschnitt durch eine Siebmantelpresse gemäß der Erfindung,
die Fig. 2 bis 5 in weiter vereinfachten Darstellungen die verschiedenen Positionen des Füll- und Preßkolbens während eines Preßzyklus,
Fig. 6 einen Längsschnitt durch eine um eine Längsachse rotierbare Anordnung mit mehreren Siebmantelpressen,
Fig. 6a eine Stirnansicht in Richtung der Schnittebene VI-VI der Anordnung nach Fig. 6.

Die Fig. 1 zeigt im linken Teil einen Füllkolben 1 sowie im rechten Teil einen Verdrängerkolben 2, welche sich von gegenüberliegenden Enden in einen druckstabilen Siebmantel 3 hinein erstrecken.

Der Füllkolben 1 ist dabei in seinem Querschnitt dem Innenquerschnitt des Siebmantels 3 angepaßt. In dem dargestellten Beispiel ist der Füllkolben 1 in der Ausgangsstellung in einem Abschnitt 3a des Siebman tels 3 aufgenommen, der nicht als Sieb ausgebildet ist, sondern eine geschlossene, unperforierte Wandung aufweist. Der Querschnitt des Siebmantels 3 ist in dem dargestellten Beispiel und auch in den übrigen Figuren jeweils rund, kann jedoch auch einen quadratischen, rechteckigen oder anderen polygonalen Querschnitt aufweisen.

Der Preßkolben 2 weist einen Endabschnitt 2a auf, welcher in seiner Querschnittsform dem Siebmantel 3 angepaßt, jedoch gegenüber diesem kleiner gehalten ist, so daß zwischen dem Endabschnitt 2a und dem Siebmantel 3 ein ringförmiger Freiraum 12 verbleibt, welcher als Austragöffnung für das abzupressende Gut dient.

Der Preßkolben 2 weist ferner einen sich von dem Endabschnitt 2 in Richtung auf den Füllkolben hin verjüngenden Abschnitt 2b auf, welcher in dem dargestellten Beispiel kegelförmig ausgebildet ist und sich bis in die Nähe des Füllkolbens 1 erstreckt, wenn dieser seine Einschubstellung erreicht hat.

Der Abschnitt 2b des Preßkolbens 2 kann auch pyramidenförmig bzw. in seinem Querschnitt polygonal ausgebildet sein bzw. auch eine konkave oder konvexe Gestaltung aufweisen.

Der Siebmantel 3 ist im dargestellten Beispiel liegend angeordnet und im Bereich desjenigen Endes, in welchem der Füllkolben 1 in den Siebmantel eingreift, mit einem Füllschacht 9 ausgerüstet, durch den das abzupressende Gut in den Füllschacht 3 eingebracht wird.

Der Füllkolben 1 sowie der Preßkolben 2 sind mit getrennt wirksamen Kolben-Zylinder-Antrieben 6 bzw. 7 verbunden. Der Zylinder der Kolben-Zylinder-Anordnung 7 des Preßzylinders 2 ist außerdem mit einem ein- und ausschaltbaren Druckbegrenzungsventil 8 ausgerüstet.

Der Füllkolben 1 sowie auch der Preßkolben 2 sind als Hohlkolben ausgeführt. Ihre mit dem Preßgut zusammenwirkenden Wandungen, d.h. die dem Preßgut zugekehrte Stirnwandung des Füllkolbens 1 sowie die Wandungen des Abschnittes 2b des Preßkolbens 2, sind als Siebwandungen 4 bzw. 5 ausgebildet. Die Abführung der in den Preßkolben 2 eintretenden Flüssigkeit erfolgt durch eine Abführungsleitung 21, während für den Austritt der in den Füllkolben 1 eintretenden Flüssigkeit eine Austrittsöffnung 22 in dessen äußerer Stirnwand vorgesehen ist.

Unterhalb des Siebmantels 3 erstreckt sich über die gesamte Länge des Siebmantels und auch des Abschnittes 3a ein Flüssigkeitsauffangbehälter in Form einer Wanne 20, welche mit Ablauföffnungen 23 zur Abführung der in die Wanne gelangenden Preßflüssigkeit ausgerüstet ist.

In Vorschubrichtung des Füllkolbens 1 gesehen ist hinter dem Füllschacht und in dem Beispiel dicht vor dem Ende des Abschnittes 2b des Preßkolbens 2 ein periodisch antreibbarer Sperrschieber 16 angeordnet, welcher mit einer Kolben-Zylinder-Anordnung 17 verbunden ist und sich durch einen Schlitz 24 des Siebmantels 3 erstreckt, so daß er quer zur Längsrichtung des Siebmantels zwischen einer den Querschnitt des Siebmantels ausfüllenden Sperrstellung und einer diesen Querschnitt freigebenden Stellung überführbar ist.

An dem mit dem Preßkolben 2 zusammenwirkenden Ende des Siebmantels 3 ist ein ringförmiges Sperrventil 25 angeordnet, welches über einen weiteren Kolben-Zylinder-Antrieb 19 zwischen einer der von dem Ringspalt gebildeten Austragöffnung 12 verschließenden und diese freigebenden Stellung überführbar ist.

Die Arbeitsweise der Siebmantelpresse nach Fig. 1 wird in Verbindung mit den rein schematischen Fig. 2 bis 5 nachfolgend erläutert:

In den Fig. 2 bis 5 sind lediglich der Füllkolben 1 sowie der Preßkolben 2 der Sperrschieber 16 und das ringförmige Sperrventil 25 in ihren verschiedenen Positionen zueinander bzw. in dem Siebmantel dargestellt.

Die Fig. 2 gibt dabei die auch in der Fig. 1 dargestellte Ausgangsposition des Füllkolbens 1 und den Preßkolben 2 in seiner eingeschobenen Stellung bei geschlossenem Ringventil 25 wieder. In dieser Stellung kann das abzupressende Gut durch den Füllschacht 9 in das Innere des Siebmantels 3 gelangen. Der Sperrschieber 16 befindet sich dabei in der Sperrstellung. Der Füllkolben 1 preßt bei der nun folgenden Vorschubbewegung in Richtung des in den Fig. 1 und 2 wiedergegebenen Pfeiles das in den Siebmantel eingebrachte nasse Preßgut in Richtung auf den Preßkolben 2. Im Zuge der Vorschubbewegung des Füllkolbens 1 wird durch die Kolben-Zylinder-Anordnung 17 der Sperrschieber 16 in die Freigabestellung gemäß Fig. 3 überführt, so daß der Druck des Füllkolbens 1 auf das in dem Siebmantel 3 befindliche Preßgut übertragen wird. Durch die Einwirkung des Füllkolbens 1 auf das zugeführte Preßgut erfolgt bereits eine erhebliche Entwässerung dieses Gutes. Während der Vorschubbewegung des Füllkolbens 1 wird durch die Kolben-Zylinder-An ordnung 7 der Preßkolben in seiner in Fig. 2 wiedergegebenen Stellung mit einem Vordruck gehalten, dessen Höhe durch die Einstellung des Druckbegrenzungsventiles 8 verändert werden kann.

Im Zuge der weiteren Vorschubbewegung des Füllkolbens 1 wird der Vordruck des Preßkolbens 2 überwunden, so daß der Preßkolben 2 zusammen mit dem ringförmigen Sperrventil 25 in die in Fig. 3 wiedergegebene Position überführt wird. Hierdurch sowie durch die weitere Vorschubbewegung des Füllkolbens bis in die in Fig. 4 wiedergegebene Stellung wird ein Teil des in dem Ringraum 12 zwischen dem Abschnitt 2a und dem Siebmantel 3 befindlichen abgepreßten Gutes in Richtung der in Fig. 3 wiedergegebenen Pfeile ausgetragen.

Wenn der Füllkolben 1 die in Fig. 4 dargestellte Position erreicht hat, wird der Sperrschieber 16 in die in Fig. 4 wiedergegebene Sperrposition überführt und mittels des Kolben-Zylinder-Antriebes 19 in die in Fig. 4 wiedergegebene Sperrstellung überführt.

Der Füllkolben 1 verbleibt nun zunächst in seiner eingeschobenen Stellung gemäß Fig. 4, während durch die Kolben-Zylinder-Anordnung 7 nunmehr ein Vorschub des Preßkolbens 2 in Richtung des in Fig. 4 wiedergegebenen Pfeiles erfolgt. Durch diesen Vorschub des Preßkolbens 2 erfolgt eine Volumenverminderung des dem Preßgut in dem Preßzylinder 3 zur Verfügung stehenden Raumes verbunden mit einer radialen Verdrängungsbewegung des Preßgutes, so daß sich ein sehr hoher Preßdruck im Inneren des Siebmantels 3 bei gleichzeitiger geringer Bewegung des Preßgutes aufbaut. Auf diese Weise werden mit der Erzeugung eines hohen Preßdruckes zugleich neue Drainagewege für den Abfluß der Flüssigkeit geschaffen.

Wenn der Preßkolben 2 die in Fig. 5 wiedergegebene Position erreicht hat, kann der Füllkolben 1 wieder in seine in Fig. 2 wiedergegebene Ausgangsposition zurückgeführt werden. Nach Einfüllung neuen nassen Preßgutes durch den Füllschacht 9 in den Siebmantel 3 wird der oben beschriebene Bewegungsablauf wiederholt und hierdurch mit jedem Zyklus eine schrittweise Weiterförderung des Prßguters durch den Siebmantel 3 bis zum Austrag durch den Ringspalt 12 wiederholt.

Um den erforderlichen Fülldruck zum Verschieben des Preßgutkuchens und des Preßkolbens zu vermindern, kann der Siebmantel 3 in Bewegungsrichtung des Preßgutes leicht konisch erweitert sein.

Zur Erzielung möglichst langer Preßzeiten können mehrere Siebmäntel 3 mit zugeordneten Preßkolben 2 als Preßeinheiten revolverartig um eine gemeinsame Achse angeordnet werden, von denen jeweils nur eine Einheit dem in Verbindung mit den Fig. 2 bis 5 beschriebenen Füll- und Preßvorgang ausgesetzt wird, während die anderen Einheiten unter Aufrechterhaltung des Preßdruckes in den anderen Revolverstationen entwässert werden.

Eine Anordnung der vorgenannten Art ist schematisch in den Fig. 6 und 6a wiedergegeben.

In einem Traggestell 25 ist eine mit einem Antrieb 29 verbundene Drehachse 28 gelagert. Auf der Drehachse 28 sind drehtellerartige Tragscheiben 26 und 27 angeordnet, die revolverartig um die Drehachse 28 angeordnete Preßzylinder 3 mit diesen zugeordneten Preßkolben 2 und damit verbundenen Antrieben 7 und die mit dem Preßkolben und dem Siebmantel zusammenwirkenden ringförmigen Sperrventile 25 aufnehmen.

Es sind bei der dargestellten Ausführung insgesamt acht Siebmäntel 3 in den Tragscheiben 26 und 27 gehalten, wie die Fig. 6a erkennen läßt.

Nur der jeweils in der oberen Position befindliche Siebmantel 3 befindet sich in derjenigen Station, in welcher die Zufuhr neuen Füllgutes und die Pressung dieses Gutes durch den Vorschub des Preßkolbens 2 erfolgt. In allen anderen Stationen der Preßmäntel 3 erfolgt unter Aufrechterhaltung des Preßdruckes eine Entwässerung über die Zeit.

Es ist ersichtlich, daß bei dieser Anordnung nur ein Füllkolben mit zugeordnetem Füllabschnitt 3a des Siebmantels und ein Füllschacht 9 erforderlich sind, ebenso wie für die gesamte Anordnung auch nur ein Flüssigkeitssammelbehälter in Form einer Sammelrinne 20 notwendig ist.

## Patentansprüche

1. Siebmantelpresse zum Abpressen von Flüssigkeit enthaltendem faserigem Preßgut, insbesondere zum Entwässern von extrahierten Zuckerrübenschnitzeln, mit vorzugsweise liegend angeordnetem Siebmantel (3) sowie im Bereich des einen Endes in dem Siebmantel ausmündenden Füllschacht (9), einem in dem Siebmantel geführten, antreibbaren Preß- und Förderelement sowie einer am anderen Ende des Siebmantels vorgesehenen Austragöffnung und unter dem Siebmantel angeordnetem Flüssigkeitsauffangbehälter (20), **dadurch gekennzeichnet**, daß die Presse als Kolbenpresse mit in den beiden Endbereichen des Siebmantels gehaltenen, getrennt antreibbaren Verdrängerkolben (1;2) ausgebildet ist, von denen der eine als dem Innenquerschnitt des Siebmantels angepaßter Füllkolben (1) und der andere als Preßkolben (2) ausgeführt sind, wobei der Preßkolben zur Bildung einer ringförmig verlaufenden Austragöffnung (12) einen im Querschnitt geringer als der Siebmantel bemessenen Endabschnitt (2a) und einen sich von diesem in Richtung auf den Füllkolben hin verjüngenden Abschnitt (2b) aufweist.

2. Presse nach Anspruch 1, **dadurch gekennzeichnet**, daß der sich verjüngende Abschnitt (2b) des Preßkolbens (2) kegel- oder pyramidenförmig ausgebildet ist.

3. Presse nach Anspruch 1 oder 2, **dadurch gekennzeichnet**, daß die beiden Verdrängerkolben (1;2) mit getrennten Kolben-Zylinder-Antrieben (6;7) verbunden sind, und daß der mit dem Preßkolben (2) verbundene Antrieb (7) mit einem ein- und ausschaltbaren Druckbegrenzungsventil (8) ausgerüstet ist.

4. Presse nach einem der Ansprüche 1 bis 3, **dadurch gekennzeichnet**, daß die beiden Verdrängerkolben (1;2) hohl und ihre mit dem Preßgut zusammenwirkende Wandungen als Siebwandungen (4;5) ausgebildet sind.

5. Presse nach einem der Ansprüche 1 bis 4, **dadurch gekennzeichnet**, daß der Siebmantel (3) in Richtung vom Füllkolben (1) zum Preßkolben (2) hin konisch erweitert ausgebildet ist.

6. Presse nach einem der Ansprüche 1 bis 5, **dadurch gekennzeichnet**, daß in Vorschubrichtung des Füllkolbens (1) gesehen hinter dem Füllschacht (9) und außerhalb des Hubweges des Füllkolbens ein periodisch antreibbarer Sperrschieber (16) vorgesehen ist, welcher durch einen Schlitz (24) quer zur Längsrichtung des Siebmantels (3) zwischen einer den Querschnitt des Siebmantels ausfüllenden Sperrstellung und einer diesen Querschnitt freigebenden Stellung überführbar ist.

7. Presse nach einem der Ansprüche 1 bis 6, **dadurch gekennzeichnet**, daß dem mit dem Preßkolben (2) zusammenwirkenden Ende des Siebmantels (3) ein die ringförmig verlaufende Austragöffnung (12) zwischen Preßkolben und Sieb mantel periodisch verschließendes oder freigebendes, antreibbares, ringförmiges Sperrventil (25) vorgesehen ist.

8. Presse nach einem der vorhergehenden Ansprüche, **dadurch gekennzeichnet**, daß mehrere Siebmäntel (3) mit jeweils darin gehaltenen Preßkolben (2) und zugehörigem Antrieb (7) in Längsrichtung parallel zueinander um eine gemeinsame Achse (28) rotierbar in einem Traggestell (25) angeordnet sind, und daß in dem Traggestell ein mit allen Preßzylindern zusammenwirkender Zylinderabschnitt (3a) mit dem Füllschacht (9) und in diesem Abschnitt geführten Füllkolben (1) gehalten ist.

9. Verfahren zum Abpressen von Flüssigkeit enthaltendem faserigem Preßgut, insbesondere zum Entwässern von extrahierten Zuckerrübenschnitzeln mit einer Siebmantelpresse nach einem der Ansprüche 1 bis 8, **dadurch gekennzeichnet**, daß das Preßgut mittels des Füllkolbens in Richtung gegen den mit einem Vordruck in seiner Einschubstellung gehaltenen Preßkolben vorgepreßt wird, daß das Preßgut durch den Füllkolben unter Überwindung des Vordruckes des Preßkolbens mit diesem in Vorschubrichtung des Füllkolbens verschoben und dabei das abgepreßte Gut aus der ringförmigen Austragöffnung zwischen Preßkolben und Preßzylinder ausgetragen wird, und daß nachfolgend der Preßkolben gegen das im vorgepreßten Zustand gehaltene Preßgut in Richtung gegen den Füllkolben zur Erzeugung des vollen Preßdruckes im Preßgut verschoben wird.
